# FASCICULE DE BREVET EUROPEEN

(11) **EP 3 235 755 B1**
(45) Date de publication et mention de la délivrance du brevet: **23.10.2019**
(21) Numéro de dépôt: 17166826.2
(22) Date de dépôt: 18.04.2017
(51) Int. Cl.: B65D 39/00, B65D 43/02

(54) **DISPOSITIF D'OBTURATION D'UN CONTENANT**
VORRICHTUNG ZUM ABDICHTEN EINES BEHÄLTERS
DEVICE FOR SEALING A CONTAINER

(30) Priorité: 20.04.2016 FR 1653501
(43) Date de publication de la demande: 25.10.2017
(73) Titulaire: Compagnie Des Salins Du Midi Et Des Salines De L'Est, 92115 Clichy Cédex (FR)
(72) Inventeur: DALLA VALLE, Patrick, 21250 SEURRE (FR)
(74) Mandataire: Monni, Richard

(56) Documents cités:
- EP-A1- 3 048 061
- FR-A- 1 090 560
- GB-A- 375 114

## Description

La présente invention concerne un dispositif d'obturation d'un contenant.

La présente invention se rapporte notamment à un bouchon pour le bouchage des récipients à col large.

Un domaine d'application envisagé est notamment celui des boîtes cylindriques recevant des denrées alimentaires. De tels récipients connus présentent un bouchon composite comprenant un élément cylindrique en liège.

Les bouchons en liège sont largement utilisés, notamment pour le bouchage des bouteilles de vin ou de champagne. Toutefois, l'étanchéité relative du bouchage est obtenue en forçant le bouchon en liège, à travers le col des bouteilles de manière à le maintenir comprimé. S'agissant des récipients à plus large col, le bouchage au moyen d'un bouchon en liège soulève quelques difficultés, notamment lorsque ces récipients sont réalisés dans un matériau déformable comparé au verre.

En effet, le bouchon ne peut être mis en compression à travers le col du récipient. Il présente une partie d'obturation et une partie de préhension permettant d'engager la partie d'obturation à l'intérieur du col, et il a été imaginé de recouvrir la partie d'obturation d'un élément d'isolation en matière plastique de manière à la rendre étanche. Ainsi, le contenu du récipient est-il totalement étanche vis-à-vis de l'extérieur lorsque le couvercle est installé à travers l'ouverture du récipient.

Il a déjà été proposé, dans la demande WO 2014053784 A1, de fournir un bouchon composite en deux parties, comprenant d'une part une partie d'obturation et d'autre une partie de préhension et en outre un élément d'isolation rapporté recouvrant ladite partie d'obturation Un tel bouchon, du fait de la présence d'un élément d'isolation permet de fermer hermétiquement le récipient.

Toutefois, un tel bouchon présente plusieurs inconvénients à savoir une complexité de fabrication puis qu'il est nécessaire de fournir plusieurs parties distinctes qui sont assemblées entre elles, et par conséquent des coûts de fabrication élevés.

Aussi, un problème qui se pose et que vise à résoudre la présente invention est de fournir un couvercle qui soit non seulement plus aisé à recycler tout en autorisant les échanges gazeux entre l'intérieur du récipient et l'extérieur, et qui soit simple dans sa fabrication, et donc moins cher.

On connait également le document FR 1 090 560 A, qui décrit un bouchon en liège pour fermer des contenants, notamment des bouteilles de vin et spiritueux notamment pétillants.

On connait en outre le bouchon de la demande EP3048061 qui est fabriqué en une seule pièce et présente une gorge qui sert à l'engagement d'un renflement du contenant sur lequel est positionné le bouchon. Toutefois, un tel bouchon ne semble pas être satisfaisant en termes d'étanchéité.

L'invention a pour but de remédier à ces inconvénients en fournissant un bouchon en liège, notamment en liège aggloméré, en une seule pièce pour recouvrir un contenant muni d'un col large, en particulier un contenant à bords roulés, le bouchon présentant :
- une partie distale ou tête, ayant une face distale, une face proximale interne, et une face latérale, et
- une partie proximale ou corps ayant une face proximale et une face latérale, la distance maximale entre l'axe de la partie proximale et la face latérale de la partie proximale étant strictement inférieure à la distance minimale entre l'axe de la partie distale et la face latérale de la partie distale, l'angle α formé par la génératrice du tronc de cône formant la partie proximale correspondant à la face latérale et la base de la partie distale correspondant à la face proximale ayant une valeur de 81 degrés à 85 degrés.

L'invention concerne ainsi un bouchon en liège, notamment en liège aggloméré, en une seule pièce pour recouvrir un contenant, ledit bouchon présentant
- une partie distale ou tête, ayant une face distale, une face proximale interne, et face latérale, et
- une partie proximale ou corps ayant une face proximale et une face latérale, la distance maximale entre l'axe de la partie proximale et la face latérale de la partie proximale étant strictement inférieure à la distance minimale entre l'axe de la partie distale et la face latérale de la partie distale,
caractérisé en ce que la génératrice du tronc de cône formant la partie proximale, correspondant à la face latérale, forme un angle aigu α avec la base de partie distale, la base de la partie distale correspondant à la face proximale, ledit angle α entre la face proximale de la partie distale et la face latérale de la partie proximale ayant une valeur de 81 degrés à 85 degrés.

L'invention repose sur la constatation surprenante faire par les inventeurs que l'angle particulier de la partie proximale d'un bouchon de liège est particulièrement apte à créer une étanchéité lorsque le bouchon est positionné sur un contenant dont au moins le bord de l'extrémité d'ouverture est roulé.

Le bouchon objet de la présente invention est constitué d'une partie distale ou tête, avantageusement cylindrique, permettant à l'utilisateur de saisir le bouchon pour le positionner sur un contenant, ou pour le retirer d'un contenant. Le bouchon présente également une partie proximale, destinée à être insérée dans le col d'un contenant, cette partie proximale étant de forme tronconique.

Le bouchon selon l'invention est fabriqué en une seule partie, ce qui signifie que la forme du bouchon, et en particulier la forme tronconique de la partie proximale, est usinée sur une même pièce de liège, été en même temps, que la tête du bouchon. Il n'est donc pas nécessaire de fabriquer les deux pièces séparément et de les assembler entre elles par la suite.

Dans l'invention, la valeur de l'angle α est comprise entre 81 degrés et 85 degrés. Cela signifie que l'angle entre la face proximale de la partie distale et la face latérale de la partie proximale du bouchon peut prendre les valeurs suivantes : 81 degrés, 81,5 degrés, 82 degrés, 82,5 degrés, 83 degrés, 83,5 degrés, 84 degrés, 84,5 degrés et 85 degrés.

Si l'angle susmentionné est trop élevé, c'est-à-dire supérieur à 85 degrés, le bouchon ne rentrera pas correctement en contact avec les bords du récipient, notamment les bords roulés, ce qui empêchera d'une part l'étanchéité, et d'autre part le maintien du bouchon sur le récipient. A l'inverse, si l'angle est trop faible, c'est-à-dire inférieur à 81 degrés, la partie roulée du bord du récipient ne pourra pas se positionner correctement et l'étanchéité ne sera donc pas non plus assurée.

Il est en outre avantageux que le bouchon de l'invention soit de section circulaire et

Il est particulièrement avantageux que la partie distale du bouchon ait une épaisseur plus élevée que la partie proximale. Ceci distingue les bouchons de l'invention des bouchons de bouteille particulièrement des bouchons de champagne.

En effet, contrairement aux bouchons de champagne, dont l'épaisseur de la partie proximale est plus élevée que celle de la partie distale, la partie proximale a pour fonction d'obturer le col d'un récipient et de former une étanchéité, tout en occupant le moins de volume possible dans le récipient. La partie proximale des bouchons de champagne est quant à elle configurée pour permettre une résistance à la pression exercée par le gaz émanant du liquide, lors que la coiffe et le muselet sont positionnés sur le bouchon et le goulot de la bouteille.

Avantageusement, dans le bouchon susmentionné, où la face latérale et la face proximale de la partie proximale se rejoignent pour former une arête formant un arrondi visible à l'oeil nu.

La configuration particulière arrondie de l'arête formée par la jonction de la face proximale et de la face latérale de la partie proximale permet d'éviter l'usure de cette arête lorsque le bouchon est positionné et retiré du récipient de manière répété, et permet d'éviter que des débris de liège ne tombent dans le récipient.

De manière avantageuse, la face proximale de la partie proximale est recouverte de paraffine.

Cet ajout d'une couche de paraffine sur la face proximale de la partie proximale du bouchon a pour objectif d'empêcher que l'odeur du bouchon de liège ne se diffuse dans le récipient, et notamment ne soit absorbé par les produits alimentaires contenus dans ledit récipient.

Les paraffines utilisées sont extraites par raffinages successifs des pétroles bruts dits "parafféniques". Après microcristallisation, elles sont raffinées successivement pour aboutir à un produit conforme aux réglementations alimentaires nationales et internationales (F.D.A., SGA, etc.). Ces paraffines sont blanches sans odeur et comprennent une teneur en huile de 0,40% poids.

Les paraffines utilisées pour le traitement de surface des bouchons ont un point de fusion moyen de 51°C, une viscosité à 100°C = 3,10 cST, possèdent de très bonnes caractéristiques isolantes (pouvoir obturo-modulateur), une biodégradabilité et combustion sans dégagement de vapeurs nocives ou corrosives. Les paraffines à haut point de fusion, macrocristallines, ne se prêtent pas pour le traitement de surface des bouchons.

Dans un autre mode de réalisation avantageux, le bouchon susmentionné comprend en outre une partie médiane cylindrique située entre la partie distale et la partie proximale, la partie médiane présentant une face latérale, la distance minimale entre l'axe de la partie proximale et la face latérale de la partie proximale est égale à la distance entre l'axe de la partie médiane et la face latérale de la partie médiane.

De manière encore plus avantageuse, l'épaisseur de la partie médiane est inférieure à celle de la partie proximale.

La partie médiane est avantageusement d'épaisseur plus faible que celle des parties distales et proximales, et est particulièrement utile lors de l'usinage du bouchon pour permettre d'obtenir un angle précis entre la face proximale de la partie distale et la face latérale de la partie proximale.

L'invention concerne en outre un ensemble comprenant, ou essentiellement constitué
- d'un contenant de forme cylindrique constitué d'une paroi d'un fond opposé à une ouverture, les bords de la paroi étant au moins roulés vers l'intérieur du contenant au niveau de l'ouverture, et
- d'un bouchon tel que défini ci-dessus obturant l'ouverture au moyen de la partie proximale.

Comme mentionné précédemment, le bouchon susmentionné est particulièrement adapté à une boite en carton, le contenant, possédant au moins des bords roulés vers l'intérieur au niveau de l'ouverture. La configuration du bouchon, et notamment l'angle susmentionné, exercera une pression sur le bord roulé lors du positionnement du bouchon sur l'ouverture, de sorte que le bord sera en partie écrasé créant une jonction hermétique entre l'intérieur et l'extérieur du contenant.

L'invention concerne par ailleurs l'utilisation d'un bouchon tel que défini ci-dessus, ou un ensemble tel que défini ci-dessus, pour la conservation de produits alimentaires sensibles à la dessiccation ou à l'oxydation.

Du fait de sa configuration particulière, le bouchon selon l'invention crée une étanchéité au niveau de l'ouverture d'un contenant lorsque le bouchon est positionné sur le contenant. Cette étanchéité permet de conserver des denrées alimentaires dont la conservation nécessite un contact limité avec l'air, ou qui doivent conserver un certain taux d'humidité.

Par exemple, le bouchon selon l'invention est particulièrement adapter pour la conservation, dans une boite en carton à bords roulés, de fleur de sel qui doit rester humide. En effet, cette variété bien particulière de sel, contrairement aux autres de table, doit conserver un minimum d'humidité dans son grain pour garder toute sa subtilité iodée.

L'invention concerne en outre un procédé de conservation de la fleur de sel comprenant :
- une étape de remplissage d'un contenant avec la fleur de sel à conserver, ledit contenant étant de forme cylindrique constitué d'une paroi, d'un fond opposé à une ouverture, les bords de la paroi étant au moins roulés vers l'intérieur du contenant au niveau de l'ouverture, et
- une étape d'obturation de l'ouverture avec la partie proximale d'un bouchon tel que défini ci-dessus.

La présente invention concerne également une méthode de réalisation d'un bouchon tel que défini ci-dessus. Suivant ladite méthode, on réalise le bouchon en liège en fournissant des plaques de liège et en les poinçonnant à l'emporte-pièce pour récupérer des disques de liège à l'intérieur du poinçon. Puis on usine les disques de liège de manière à ménager la partie proximale et, concomitamment, à dégager la partie distale, et éventuellement la partie médiane, de sorte que l'angle α entre la face proximale de la partie distale et la face latérale de la partie proximale varie de 81 degrés à 85 degrés, notamment 83 degrés.

L'invention sera mieux comprise à la lecture des figures annexées, qui sont fournies à titre d'exemples et ne présentent aucun caractère limitatif, dans lesquelles :
- la Figure 1 est une vue schématique en coupe axiale illustrant un bouchon selon un mode de réalisation de l'invention;
- la Figure 2 est une vue schématique en coupe axiale illustrant le bouchon selon la figure 1 positionné sur un contenant à bord roulé;
- la Figure 3 est un agrandissement de la région indiquée par un cercle sur la figure 2 ; et,
- la Figure 4 et une vue schématique en coupe axiale illustrant le bouchon selon la figure 1 montrant l'angle formé entre la face proximale de la partie distale et la face latérale de la partie proximale.

La configuration des bouchons d'un seul tenant en plusieurs parties est telle que la partie proximale de section circulaire correspond à la forme générale de l'ouverture du contenant à obturer. Le diamètre de la partie proximale est donc au moins légèrement inférieur au diamètre interne de l'ouverture du contenant.

On se réfère maintenant à la figure 1. La figure 1 illustre une coupe axiale d'un bouchon de liège 1 conforme à l'invention comprenant une partie distale 2, une partie proximale 3 et une partie médiane 6 située entre les parties distale 2 et proximale 3. Le bouchon 1, qui est avantageusement en liège aggloméré, est constitué d'une seule pièce usinée pour présentées les deux extrémités 2, 3 et la partie médiane 6. Le bouchon 1 est de forme cylindrique à section circulaire et les deux extrémités 2, 3 et la partie médiane 6 de symétrie cylindrique et elles sont coaxiales. La partie distale 2 sert à la préhension du bouchon 1 par l'utilisateur, et la partie proximale 3 a pour fonction d'obturer l'ouverture d'un contenant non représenté sur la figure 1. On note également que la partie proximale 2 présente un diamètre supérieur au diamètre de la partie proximale 3. La partie proximale 3 correspond à un tronc de cône dont la base la plus petite est jointive avec la partie médiane 6. Il en résulte que la base la plus large de la partie proximale 3 se trouve exposée à l'opposé de la partie distale 2, et se retrouve sous le bouchon 1, lorsque celui-ci est positionné comme représenté sur la figure 1. En outre, la génératrice du tronc de cône formant la partie proximale 3, correspondant à la face latérale 32, forme un angle aigu α avec la base de partie distale 2, la base de la partie distale 2 correspondant à la face proximale 23.

De préférence, les dimensions du bouchon 1 sont les suivantes :
- la hauteur, ou épaisseur du bouchon 1, de la face distale 21 de partie distale 2 à la face proximale 32 de la partie proximale 3 est d'environ 8 mm ;
- la partie distale 2 correspond à un cylindre de section circulaire de diamètre d'environ 80 mm, notamment de 81,5 mm, +/- 0,5 mm, la hauteur étant d'environ 8 mm ;
- la partie médiane 6 correspond à un cylindre de section circulaire de diamètre d'environ 74 mm, notamment 73,4 mm, l'épaisseur de la partie médiane étant d'environ 1,2 mm ;
- la partie proximale 3 correspond à un tronc de cône de section circulaire dont le diamètre de la base, reliant la partie médiane 6, est d'environ 74 mm, notamment 73,4 mm, et dont le diamètre de l'autre base d'environ 75 mm, notamment 74,5 mm, l'épaisseur de la partie proximale 3 étant d'environ 6,5 mm.

On se réfère maintenant à la figure 2. La figure 2 illustre une coupe axiale d'un bouchon 1 selon l'invention positionné sur un contenant 4. Le contenant 4 est fabriqué en carton, de préférence recyclé, apte recevoir des denrées alimentaires, et dont l'intérieur est traité ou recouvert par un ou plusieurs matériaux appropriés connus de l'homme du métier lorsque le carton est recyclé. Le contenant 4 est généralement préformé et comprend une paroi 41 repliée sur elle-même afin de former un cylindre creux.

Le contenant 4, ou boite ou récipient, est muni d'un fond 42 et d'une ouverture circulaire 43 au niveau de laquelle est insérée la partie proximale 3 du bouchon 1. Avantageusement, le bord 44 du contenant 4 situé au niveau de l'ouverture 43 est roulé vers l'intérieur du contenant. Le bord roulé 44 définit alors une surface d'appui sur laquelle vient appuyer la face proximale 23 de la partie distale 2 lorsque le bouchon 1 est placé sur l'ouverture 43 du contenant 4. Lorsque la partie proximale 3 du bouchon 1 est introduite dans le contenant 4 au niveau de l'ouverture 43, la partie proximale 3 exerce une pression sur le bord roulé 44, le bord roulé 44 étant dimensionné pour permettre cette flexibilité. La pression exercée, et la déformation du bord roulé 44 qui en résulte, crée une étanchéité au niveau de l'ouverture.

Le contenant 4 est avantageusement en carton d'épaisseur d'environ 1 mm, notamment 0,9 +/- 0,3 mm. Le bord roulé 44 crée une anse d'environ 5 mm de profondeur, y inclus l'épaisseur du carton. En d'autres termes, le bord roulé 44 forme une projection vers l'intérieur du contenant 4.

Le fond 42 du contenant 4 est avantageusement en carton de forme circulaire dont la périphérie est repliée. Une telle configuration est particulièrement adaptée pour être positionné sur le bord roulé 44' du fond du contenant 4, lorsque celui-ci possède deux bords roulés 44 ; 44'.

On se réfère maintenant aux figures 3 et 4. La figure 3 illustre schématiquement un détail d'une coupe axiale d'un bouchon 1 selon l'invention positionné sur un contenant 4, correspondant à la région identifiée par un cercle à la figure 2. Sur la figure 4, on note également que l'arête 5 est arrondie, ce qui est visible à l'oeil nu. Cet arrondi est avantageusement d'un rayon d'environ 0,5 mm. La figure 4 illustre un détail d'une coupe axiale d'un bouchon 1 selon l'invention positionné sur un contenant 4, où est reporté l'angle entre la face proximale (23) de la partie distale (2) et la face latérale (32) de la partie proximale (3), qui est avantageusement de 83 degrés.

L'invention n'est pas limitée aux modes de réalisation présentés et d'autres modes de réalisation apparaîtront clairement à l'homme du métier.

## Revendications

1. Bouchon en liège (1), notamment en liège aggloméré, en une seule pièce pour recouvrir un contenant (4), muni d'un col large à bord roulé, ledit bouchon présentant
- une partie distale ou tête (2), ayant une face distale (21), une face proximale interne (22), et face latérale (23), et
- une partie proximale ou corps (3) ayant une face proximale (31) et une face latérale (32),
la distance maximale (d) entre l'axe de la partie proximale (3) et la face latérale (32) de la partie proximale (3) étant strictement inférieure à la distance minimale (D) entre l'axe de la partie distale (2) et la face latérale (23) de la partie distale (2), **caractérisé en ce que** la génératrice du tronc de cône formant la partie proximale (3), correspondant à la face latérale (32), forme un angle aigu α avec la base de partie distale (2), la base de la partie distale (2) correspondant à la face proximale 23, ledit angle α ayant une valeur de 81 degrés à 85 degrés.

2. Bouchon selon la revendication précédente, où la face latérale (32) de la partie proximale (3) et la face proximale (31) de la partie proximale (3) se rejoignent pour former une arête formant un arrondi (5) visible à l'oeil nu.

3. Bouchon selon l'une quelconque des revendications précédentes, où la face proximale (31) de la partie proximale (3) est recouverte de paraffine.

4. Bouchon selon l'une quelconque des revendications précédentes comprenant en outre une partie médiane (6) cylindrique située entre la partie distale (2) et la partie proximale (3), la partie médiane présentant une face latérale (61),
la distance minimale entre l'axe de la partie proximale (3) et la face latérale (32) de la partie proximale (3) étant égale à la distance entre l'axe de la partie médiane (6) et la face latérale (61) de la partie médiane (6).

5. Bouchon selon l'une quelconque des revendications précédentes, où l'épaisseur de la partie proximale (3) est inférieure ou égale à celle de la partie distale (2).

6. Ensemble constitué par :
- un contenant (4) muni d'un col large de forme cylindrique constitué d'une paroi (41) d'un fond (42) opposé à une ouverture (43), le bord (44) de la paroi (41) étant au moins roulé vers l'intérieur du contenant (4) au niveau de l'ouverture (43), et
- un bouchon selon l'une quelconque de revendications précédentes obturant l'ouverture (43) au moyen de la partie proximale (3).

7. Utilisation d'un bouchon tel que défini dans l'une quelconque des revendications 1 à 5, ou d'un ensemble selon la revendication 6, pour la conservation de produits alimentaires sensibles à la dessiccation ou à l'oxydation.

8. Procédé de conservation de fleur de sel dans un ensemble tel que défini à la revendication 6, comprenant :
- une étape de remplissage du contenant (4) avec la fleur de sel à conserver, et
- une étape d'obturation de l'ouverture (43) avec la partie proximale (3) du bouchon.

9. Méthode de réalisation d'un bouchon selon l'une quelconque des revendications 1 à 5, comprenant
- une étape de de poinçonnage d'une plaque de liège pour obtenir des disques de liège, et
- une étape d'usinage des disques de liège de manière à ménager la partie proximale (3) et, concomitamment, à dégager la partie distale (2), et éventuellement la partie médiane (6), de sorte que la génératrice du tronc de cône formant la partie proximale (3), correspondant à la face latérale (32), forme un angle aigu α avec la base de partie distale (2), la base de la partie distale (2) correspondant à la face proximale 23, ledit angle α ayant une valeur de 81 degrés à 85 degrés.

## Patentansprüche

1. Stopfen aus Kork (1), insbesondere aus Presskork, aus einem einzigen Stück zum Bedecken eines Behältnisses (4), das mit einem breiten Hals mit gerolltem Rand versehen ist, wobei der Stopfen Folgendes aufweist:
- einen distalen Teil oder Kopf (2) mit einer distalen Fläche (21), einer proximalen inneren Fläche (22) und einer seitlichen Fläche (23), und
- einen proximalen Teil oder Körper (3) mit einer proximalen Fläche (31) und einer seitlichen Fläche (32),
wobei der maximale Abstand (d) zwischen der Achse des proximalen Teils (3) und der seitlichen Fläche (32) des proximalen Teils (3) strikt kleiner ist als der minimale Abstand (D) zwischen der Achse des distalen Teils (2) und der seitlichen Fläche (23) des distalen Teils (2),
**dadurch gekennzeichnet, dass** die Mantellinie des Kegelstumpfes, der den proximalen Teil (3) bildet, welcher der seitlichen Fläche (32) entspricht, mit der Basis des distalen Teils (2) einen spitzen Winkel α bildet, wobei die Basis des distalen Teils (2) der proximalen Fläche (23) entspricht, wobei der Winkel α einen Wert von 81 Grad bis 85 Grad aufweist.

2. Stopfen nach dem vorhergehenden Anspruch, wobei die seitliche Fläche (32) des proximalen Teils (3) und die proximale Fläche (31) des proximalen Teils (3) zusammentreffen, um eine Kante zu bilden, die eine Abrundung (5) bildet, die mit bloßem Auge sichtbar ist.

3. Stopfen nach einem der vorhergehenden Ansprüche, wobei die proximale Fläche (31) des proximalen Teils (3) mit Paraffin beschichtet ist.

4. Stopfen nach einem der vorhergehenden Ansprüche, ferner umfassend einen zylindrischen Mittelteil (6), der sich zwischen dem distalen Teil (2) und dem proximalen Teil (3) befindet, wobei der Mittelteil eine seitliche Fläche (61) aufweist,
wobei der minimale Abstand zwischen der Achse des proximalen Teils (3) und der seitlichen Fläche (32) des proximalen Teils (3) gleich dem Abstand zwischen der Achse des Mittelteils (6) und der seitlichen Fläche (61) des Mittelteils (6) ist.

5. Stopfen nach einem der vorhergehenden Ansprüche, wobei die Dicke des proximalen Teils (3) kleiner oder gleich der des distalen Teils (2) ist.

6. Anordnung, gebildet von:
- einem Behältnis (4), das mit einem breiten Hals zylindrischer Form versehen ist und von einer Wand (41) eines Bodens (42), der einer Öffnung (43) gegenüberliegt, gebildet ist, wobei der Rand (44) der Wand (41) im Bereich der Öffnung (43) mindestens zu dem Inneren des Behältnisses (4) hin gerollt ist, und
- wobei ein Stopfen nach einem der vorhergehenden Ansprüche die Öffnung (43) mittels des proximalen Teils (3) verschließt.

7. Verwendung eines Stopfens nach einem der Ansprüche 1 bis 5, oder einer Anordnung nach Anspruch 6, zum Konservieren von Lebensmittelerzeugnissen, die für die Austrocknung oder die Oxidation anfällig sind.

8. Verfahren zum Konservieren von Fleur de Sel in einer Anordnung nach Anspruch 6, umfassend:
- einen Schritt des Befüllens des Behältnisses (4) mit dem zu konservierenden Fleur de Sel und
- einen Schritt des Verschließens der Öffnung (43) mit dem proximalen Teil (3) des Stopfens.

9. Verfahren zur Herstellung eines Stopfens nach einem der Ansprüche 1 bis 5, umfassend
- einen Schritt des Durchstanzens einer Korkplatte, um Korkscheiben zu erhalten, und
- einen Schritt des spanenden Bearbeitens der Korkscheiben, um den proximalen Teil (3) auszubilden und gleichzeitig den distalen Teil (2) freizulegen, und gegebenenfalls den Mittelteil (6), so dass die Mantellinie des Kegelstumpfes, der den proximalen Teil (3) bildet, welcher der seitlichen Fläche (32) entspricht, mit der Basis des distalen Teils (2) einen spitzen Winkel α bildet, wobei die Basis des distalen Teils (2) der proximalen Fläche (23) entspricht, wobei der Winkel α einen Wert von 81 Grad bis 85 Grad aufweist.

## Claims

1. Stopper (1) made of cork, in particular agglomerated cork, and formed in one piece for covering a container (4), provided with a wide neck that has a rolled rim, said stopper having
- a distal or head portion (2), having a distal surface (21), an inner proximal surface (22), and a side surface (23), and
- a proximal or body portion (3) having a proximal surface (31) and a side surface (32),
the maximum distance (d) between the axis of the proximal portion (3) and the side surface (32) of the proximal portion (3) being strictly less than the minimum distance (D) between the axis of the distal portion (2) and the side surface (23) of the distal portion (2),
**characterized in that** the generatrix of the truncated cone forming the proximal portion (3), corresponding to the side surface (32), forms an acute angle α with the base of the distal portion (2), the base of the distal portion (2) corresponding to the proximal surface 23, said angle α having a value of from 81 degrees to 85 degrees.

2. Stopper according to the preceding claim, wherein the side surface (32) of the proximal portion (3) and the proximal surface (31) of the proximal portion (3) meet to form an edge that forms a rounded portion (5) that is visible to the naked eye.

3. Stopper according to any of the preceding claims, wherein the proximal surface (31) of the proximal portion (3) is coated with paraffin.

4. Stopper according to any of the preceding claims, further comprising a cylindrical central portion (6) located between the distal portion (2) and the proximal portion (3), the central portion having a side surface (61),
the minimum distance between the axis of the proximal portion (3) and the side surface (32) of the proximal portion (3) being equal to the distance between the axis of the central portion (6) and the side surface (61) of the central portion (6).

5. Stopper according to any of the preceding claims, wherein the thickness of the proximal portion (3) is less than or equal to that of the distal portion (2).

6. Assembly consisting of:
- a cylindrical container (4) provided with a wide neck and consisting of a wall (41), of a bottom (42) opposite an opening (43), the rim (44) of the wall (41) being at least rolled toward the interior of the container (4) at the opening (43), and
- a stopper according to any of the preceding claims closing the opening (43) by means of the proximal portion (3).

7. Use of a stopper as defined in any of claims 1 to 5 or of an assembly according to claim 6 for storing food products sensitive to drying or to oxidation.

8. Process for storing fleur de sel in an assembly as defined in claim 6, comprising:
- a step of filling the container (4) with the fleur de sel to be stored, and
- a step of closing the opening (43) using the proximal portion (3) of the stopper.

9. Method for producing a stopper according to any of claims 1 to 5, comprising
- a step of punching of a cork sheet to obtain cork discs, and
- a step of machining the cork discs so as to provide the proximal portion (3) and, simultaneously, to expose the distal portion (2), and possibly the central portion (6), such that the generatrix of the truncated cone forming the proximal portion (3), corresponding to the side surface (32), forms an acute angle α with the base of the distal portion (2), the base of the distal portion (2) corresponding to the proximal surface 23, said angle α having a value of from 81 degrees to 85 degrees.
